# DEMANDE DE BREVET EUROPEEN

(11) **EP 4 778 598 A1**
(43) Date de publication de la demande: **22.07.2026**
(21) Numéro de dépôt: 25226558.2
(22) Date de dépôt: 22.12.2025
(51) Int. Cl.: A63B 59/48, A63B 60/52, A63B 60/42

(54) **RAQUETTE DE PADEL, TAMIS POUR RAQUETTE, TÊTE POUR RAQUETTE**

(30) Priorité: 17.01.2025 FR 2500510
(71) Demandeur: Hexagon Padel, 44190 Clisson (FR)
(72) Inventeur: GIANNUZZI, Guillaume, 44190 Clisson (FR)
(74) Mandataire: Oak & Fox

(57) **Abrégé**

Tamis (3, 4) pour raquette de padel comprenant une première surface de frappe (11), une deuxième surface de frappe (12), et un noyau (13) de mousse intercalé entre la première surface de frappe et la deuxième surface de frappe. Le tamis comprend une enveloppe (15) définissant la première surface de frappe, la deuxième surface de frappe, ainsi qu'une surface d'interface (6, 16) reliant lesdites surfaces de frappe entre elles et formant un chant (17) du tamis. Le tamis est apte à être solidarisé à une tête (2, 5) de raquette de padel, ladite solidarisation étant réalisée par une coopération de la surface d'interface avec une paroi (7, 22) d'une ouverture (21) dans la tête. Raquette avec un tel tamis. Fabrication du tamis, de la raquette, et/ou de la tête pour une telle raquette.

## Description

### ARRIÈRE-PLAN TECHNIQUE

Le présent document relève du domaine du padel (de l'espagnol *pàdel*), parfois écrit « padel tennis » ou « padel-tennis », à savoir un sport de raquette qui se joue en frappant une balle à l'aide d'une raquette de padel.

Généralement, une raquette pour un sport de raquette comprend un organe de manipulation et un organe de frappe. Dans le présent document, le mot « tamis » désigne un organe de frappe d'une raquette de padel, d'une raquette de tennis, ou d'une raquette de pickleball (sport parfois appelé « tennis léger »), par exemple. Dans le présent document, la tête désigne un composant de la raquette comportant une ouverture dans laquelle le tamis peut être disposé.

Selon les règles (version 2025) de la Fédération internationale du tennis, le tamis d'une raquette de tennis est réalisé en cordage tendu à travers une ouverture dans la tête. La tête sert alors à retenir le cordage du tamis en position dans l'ouverture et à y transmettre les mouvements impartis par l'utilisateur.

Selon les règles (version 1.2 de l'édition 2023) de la Fédération internationale de pickleball, le tamis d'une raquette de pickleball est rigide, s'étendant en prolongation de l'organe de manipulation, et présente des surfaces de frappe pleines et continues. Du fait de cette rigidité, la raquette de pickleball ne comporte pas de tête au sens du présent document pour retenir le tamis. En option, le tamis de la raquette de pickleball peut éventuellement supporter une bande de chant pour protéger son pourtour d'usure, mais cette bande n'a ni vocation de retenir le tamis ni vocation d'y transmettre les mouvements impartis par l'utilisateur.

Selon les règles (révision du 28.05.2021) de la Fédération internationale du padel, la raquette de padel présente des faces opposées planes, son épaisseur (prise entre les faces planes) étant relativement constante. Chaque surface de frappe du tamis forme au moins une partie de la surface plane correspondante de la raquette. Ainsi, lorsque la raquette de padel comprend une tête avec une ouverture dans laquelle le tamis est disposé, l'agencement de la tête et du tamis doit respecter cette exigence d'épaisseur globale de la raquette.

A la différence d'une raquette de tennis, le tamis d'une raquette de padel présente des surfaces de frappe pleines.

A la différence d'une raquette de pickleball, les surfaces de frappe d'une raquette de padel sont perforées.

Le document EP3197569B1 divulgue une raquette de padel formée d'une âme en matière moussée choisie pour ses propriétés élastiques, laminé par une couche en matériau composite choisi pour sa rigidité, dans le but de fournir une raquette rapide et peu couteuse à fabriquer.

Un inconvénient d'une telle raquette est sa faible réparabilité - une fissure sur n'importe quelle partie de la couche en matériau composite nécessite le remplacement de toute la couche en matériau composite sur la raquette entière.

Le document EP4397379A1 divulgue une raquette de padel dont le tamis est apte à être solidarisé dans une ouverture de la tête, et à être remplacé. Le tamis est formé d'une couche de mousse intercalé entre deux panneaux planes assurant des surfaces de frappe de la raquette. Lorsque le tamis est solidarisé dans l'ouverture de la tête, les panneaux, dont les bords dépassent le pourtour de la couche de mousse, reposent de part et d'autre sur les pourtours des extrémités ouvertes de l'ouverture de la tête.

Un inconvénient d'une telle raquette est sa complexité de la solidarisation du tamis dans la tête. Au moins l'un des panneaux du tamis doit être fixé par rapport à la tête séparément de l'étape de fixation de la mousse par rapport à la tête - et ce de manière à aligner leurs perforations respectives.

### EXPOSÉ

L'inventeur a identifié un besoin d'une raquette de padel qui est relativement simple à réparer, au moins en ce qui concerne son tamis.

Le présent document propose un tamis pour une raquette de padel. Le tamis peut comprendre une première surface de frappe. Le tamis peut comprendre une deuxième surface de frappe. Le tamis peut comprendre un noyau de mousse. Le noyau de mousse peut être intercalé entre la première surface de frappe et la deuxième surface de frappe. Le tamis peut comprendre une enveloppe de matière comprenant une résine. La matière de l'enveloppe peut comprendre une matière composite. L'enveloppe peut définir la première surface de frappe et une surface d'interface. L'enveloppe peut aussi définir la deuxième surface de frappe. La surface d'interface peut relier lesdites surfaces de frappe entre elles. La surface d'interface peut former un chant du tamis. Le tamis peut être apte à être solidarisé à une tête de raquette de padel. La solidarisation du tamis à la tête peut être réalisée par une coopération de la surface d'interface avec une paroi d'une ouverture dans la tête.

Le tamis peut être réalisé indépendamment de la tête de la raquette.

La surface d'interface peut comprendre au moins une portion pénétratrice. La portion pénétratrice peut comprendre une portion convexe. La portion pénétratrice peut être apte à coopérer par mariage de formes avec au moins une portion pénétrable de la paroi de l'ouverture de la tête pour limiter une mobilité du tamis par rapport à la tête. Un sommet de la portion pénétratrice peut être disposé entre la première surface de frappe et la deuxième surface de frappe.

Le tamis peut se clipser dans la tête.

L'enveloppe peut comprendre une première couche de la matière comprenant une résine. La première couche peut définir au moins la première surface de frappe. En option, l'enveloppe peut comprendre une deuxième couche de la matière comprenant une résine. La deuxième couche peut définir au moins la deuxième surface de frappe.

Chaque surface de frappe peut être définie au moins en partie par sa propre couche.

La première couche et la deuxième couche peuvent se recouvrir pour définir au moins une partie de la surface d'interface.

La portion convexe de la surface d'interface peut comprendre une région où la première couche et la deuxième couche se recouvrent.

La portion convexe peut être en forme de collerette entourant le chant du tamis.

Le tamis peut coopérer sur tout son pourtour avec la tête.

La portion convexe peut être saillante par rapport au chant du tamis.

La portion convexe peut être réalisée par un épaississement local de la surface interface.

En complément ou alternative, le présent document propose une raquette de padel. La raquette peut comprendre une tête. La raquette peut comprendre un tamis tel que détaillé précédemment. Le tamis peut être solidarisé à la tête par coopération entre la surface d'interface du tamis et une paroi d'une ouverture de la tête.

La tête peut retenir le tamis dans l'ouverture.

En option, la tête est réalisée en matière pleine.

La tête peut être apte à résister à des forces générées lors de la solidarisation du tamis à la tête.

La raquette peut comprendre une portion pénétrable dans la paroi de l'ouverture. La portion pénétrable de la paroi de l'ouverture de la tête peut comprendre une portion creuse et/ou concave. La portion pénétrable peut être disposé à une position intermédiaire selon un axe longitudinal de l'ouverture. La portion pénétrable peut être apte à recevoir la portion pénétratrice de la surface d'interface du tamis pour limiter une mobilité de la tête par rapport au tamis.

La surface d'interface et la paroi de l'ouverture peuvent coopérer au moins mécaniquement l'une avec l'autre.

La portion pénétrable peut être en forme de gorge entourant l'ouverture.

En option, la portion pénétrable est apte à recevoir une portion convexe de la surface d'interface disposée à n'importe quelle position sur le pourtour du tamis.

En complément ou alternative, le présent document propose un procédé de fabrication d'un tamis comprenant une étape d'enveloppement d'un noyau de mousse dans une matière comprenant une résine, suivie d'une étape de durcissement de la matière composite dans une forme définissant les - ou au moins l'une des - surfaces de frappe et la surface d'interface du tamis. Le tamis peut être un tamis tel que détaillé précédemment. La matière comprenant une résine peut comprendre une matière composite.

La matière enveloppant le noyau peut former la surface externe du tamis, nonobstant d'éventuelles perforations du tamis.

En complément ou alternative, le présent document propose un procédé de fabrication d'une raquette. La raquette peut être une raquette telle que détaillée précédemment. Le procédé peut comprendre une étape de clipsage du tamis dans l'ouverture de la tête.

La tête et le tamis peuvent être assemblées après avoir été réalisés séparément.

Le procédé de fabrication de la raquette peut comprendre une étape de fabrication de la tête en composite en matière pleine.

En option, la tête peut être réalisée en composite massif.

Le composite pour fabriquer la tête peut être un composite comprenant des fibres recyclées.

L'étape de clipsage du tamis dans l'ouverture de la tête peut suivre le procédé de fabrication du tamis tel que détaillé précédemment et/ou l'étape de fabrication de la tête.

### BRÈVE DESCRIPTION DES DESSINS

D'autres caractéristiques et avantages de la technologie proposée ressortiront de la description faite ci-dessous, en référence aux figures annexées qui en illustrent des exemples de réalisation dépourvus de tout caractère limitatif. Sur les figures :
La figure 1 : une raquette de padel ;
La figure 2 : un tamis visible sur la figure 1 ;
La figure 3 : un cadre visible sur la figure 1 ;
La figure 4 : une vue de perspective éclatée de la raquette visible sur la figure 1 ;
La figure 5A : une vue de coupe partielle selon V-V de la figure 2, d'un tamis ;
La figure 5B : une vue partielle de la surface coupée visible sur la figure 5A ;
La figure 6A : une vue de coupe selon VI-VI de la figure 3, d'un cadre dont la tête est apte à coopérer avec le tamis visible sur la figure 5A ;
La figure 6B : une vue partielle de la surface coupée visible sur la figure 6A ;
La figure 7 : un procédé de fabrication ;
La figure 8A : une vue de coupe partielle selon V-V de la figure 2, d'un tamis ;
La figure 8B : une vue partielle de la surface coupée visible sur la figure 8A ;
La figure 9 : une vue de coupe selon VI-VI de la figure 3, d'un cadre dont la tête est apte à coopérer avec le tamis visible sur la figure 8A.
La figure 10 : une vue partielle de la surface coupée visible sur la figure 9.

### DESCRIPTION DÉTAILLÉE

Des numéros/symboles de référence identiques désignent des éléments/caractéristiques équivalent(e)s.

La figure 1 illustre un exemple d'une raquette 1 de padel. La raquette 1 de padel comprend une tête 2, 5 et un tamis 3, 4. Sur la figure 1, le tamis 3, 4 est illustré solidarisé à la tête 2, 5. Le tamis 3, 4 peut être réalisé indépendamment de la tête 2, 5 de la raquette 1.

La figure 2 illustre le tamis 3, 4 de la figure 1 - il s'agit d'un tamis 3, 4 pour la raquette de padel visible sur la figure 1 - illustré face à une première surface de frappe 11 du tamis 3, 4.

Le tamis 3, 4 peut comprendre une deuxième surface de frappe 12, opposée à la première surface de frappe 11.

Le tamis 3, 4 peut comprendre un noyau 13 de mousse. A titre d'exemple non-limitatif, la mousse peut comprendre de l'EVA (Éthylène-acétate de vinyle) et/ou du polyuréthane expansé.

Le noyau 13 peut être intercalé entre la première surface de frappe 11 et la deuxième surface de frappe 12. Le tamis 3, 4 peut présenter une ou plusieurs perforations 14 traversant la première surface de frappe 11, la deuxième surface de frappe 12 et le noyau 13 le cas échéant.

Le tamis 3, 4 comprend une enveloppe 15 de matière comprenant une résine. A titre d'exemple non-limitatif, il s'agit d'une matière composite. L'enveloppe 15 définit une surface d'interface 6, 16 du tamis 3, 4. La surface d'interface 6, 16 peut former au moins une partie d'un chant 17 du tamis 3, 4.

Le tamis 3, 4 est apte à être solidarisé à la tête 2, 5 par une coopération de la surface d'interface 6, 16 avec une paroi de l'ouverture de la tête 2, 5.

L'enveloppe 15 peut définir la première surface de frappe 11, et éventuellement la deuxième surface de frappe 12. La surface d'interface 6, 16 peut être reliée à la première surface de frappe 11, voire à la première surface de frappe 11 et la deuxième surface de frappe 12 de manière à relier lesdites surfaces de frappe 11, 12 entre elles.

La matière composite de l'enveloppe 15 comprend une résine ainsi que des fibres. A titre d'exemple non-limitatif, la matière composite de l'enveloppe 15 peut comprendre des fibres naturelles et/ou des fibres synthétiques, éventuellement telles que des fibres de verre, de carbone, de lin, de chanvre, de kevlar et/ou d'aramide. En complément ou alternative, à titre d'exemple non-limitatif, la résine peut comprendre de l'époxy et/ou du polyester.

Au moins une partie des fibres de la matière composite de l'enveloppe 15 peuvent être orientées, éventuellement tissées. En complément ou alternative, au moins une partie des fibres de la matière composite de l'enveloppe 15 peuvent être non-orientées, éventuellement des fibres non tissées. En option, au moins une partie des fibres de la matière composite de l'enveloppe 15 peuvent être recyclées - par exemple, récupérées en tant que chutes générées lors de la fabrication d'un autre objet, éventuellement d'un autre tamis ou autre composant pour une raquette de padel.

La tête 2, 5 visible sur la figure 1 est illustrée sur la figure 3, isolée du tamis 3, 4 - il s'agit d'une tête 2, 5 pour la raquette 1 de padel visible sur la figure 1.

La tête 2, 5 peut faire partie d'un cadre 18 de la raquette 1. Le cadre 18 peut comprendre un organe de manipulation de la raquette 1 pour permettre à un utilisateur de la raquette 1 d'impartir des mouvements à la raquette 1, par exemple afin de positionner le tamis, voire de frapper une balle, en manipulant l'organe de manipulation. A titre d'exemple non-limitatif, l'organe de manipulation peut comprendre une manche 19. L'organe de manipulation peut comprendre un cœur 20 reliant la tête 2, 5 à la manche 19. La manche 19 peut être amovible du cadre 18 ou non - accompagnée le cas échéant par le cœur 20 ou non.

La tête 2, 5 comporte une ouverture 21 dans laquelle le tamis 3, 4 peut être retenu lorsque le tamis 3, 4 est solidarisé à la tête 2, 5. La solidarisation du tamis 3, 4 à la tête 2, 5 se fait au moins en partie par coopération entre la surface d'interface du tamis 3, 4 et une paroi 7, 22 interne de l'ouverture 21 de la tête 2, 5.

La figure 4 illustre une vue de perspective éclatée de la raquette 1 visible sur la figure 1. La raquette 1 peut être fabriquée selon un procédé comprenant la solidarisation du tamis 3 à la tête 2, 5. La solidarisation du tamis 3, 4 à la tête 2, 5 comprend une étape de déplacement du tamis 3, 4 par rapport à la tête 2, 5 selon « une direction d'installation » D1 jusqu'à faire coopérer la surface d'interface 6, 16 du tamis 3 avec la paroi 7, 22 de l'ouverture 21 de la tête 2.

La direction d'installation D1 peut être sensiblement parallèle à un axe longitudinal 33 de l'ouverture 21, et/ou sensiblement normal à la première surface de frappe 11.

La figure 5A illustre un tamis 3 en coupe partielle, selon V-V de la figure 2. Sa surface d'interface 16 comprend au moins une portion configurée pour coopérer par mariage de formes avec une portion correspondante dans la paroi de l'ouverture de la tête, lorsque le tamis 3 est solidarisé à la tête, pour limiter une mobilité du tamis 3 par rapport à la tête. Cette coopération par mariage de formes peut comprendre la pénétration par cette portion de la surface d'interface 16 du tamis 3 - portion pénétratrice 23 - dans cette portion correspondante de la paroi de l'ouverture de la tête - portion pénétrable.

La portion pénétratrice 23 de la surface d'interface 16 peut comprendre au moins une portion convexe. La notion de convexité la portion pénétratrice 23 de la surface d'interface 16 peut s'apprécier par rapport à la direction d'installation D1. Un sommet 25 de la portion convexe peut être disposé entre la première surface de frappe 11 et la deuxième surface de frappe 12, lorsque le tamis 3 est solidarisé à la tête.

La figure 6A illustre une vue de coupe d'un cadre 18 selon VI-VI de la figure 3. La tête 2 du cadre 18 comprend une première surface 31, disposée vers la première surface de frappe 11 lorsque le tamis est solidarisé à la tête 2, et une deuxième surface 32, disposée vers la deuxième surface de frappe 12 lorsque le tamis est solidarisé à la tête 2. L'ouverture 21 de la tête 2 s'étend longitudinalement entre une première extrémité ouverte 41 et une deuxième extrémité ouverte 42, pratiquées respectivement dans la première surface 31 de la tête 2 et la deuxième surface 32 de la tête 2. Une ou plusieurs portion(s) pénétrable(s) 24 de la paroi 22 de l'ouverture 21 peu(ven)t être disposée(s) à une ou des position(s) intermédiaire(s) selon l'axe longitudinal 33 de l'ouverture 21. L'axe longitudinal de l'ouverture 33 s'étend depuis la première extrémité ouverte 41 vers la deuxième extrémité ouverte 42 (ou inversement), une position intermédiaire selon l'axe longitudinal 33 de l'ouverture 21 étant une position sur l'axe longitudinal 33, située entre ces extrémités ouvertes 41, 42 de l'ouverture 21.

Une jonction 51 entre la paroi 22 de l'ouverture 21 et la première surface 31 de la tête 2 peut être arrondie. En complément ou alternative, une jonction 52 entre la paroi 22 de l'ouverture 21 et la deuxième surface 32 de la tête 2 peut être arrondie.

La portion pénétrable 24 de la paroi 22 de l'ouverture 21 peut comprendre au moins une cavité apte à recevoir au moins une partie de la portion pénétratrice de la surface d'interface du tamis pour limiter une mobilité de la tête 2 par rapport au tamis. A titre d'exemple non-limitatif, la cavité peut être apte à recevoir au moins le sommet de la portion convexe de la surface d'interface.

La cavité peut comprendre une portion concave apte à épouser au moins une partie de la portion pénétrable de la surface d'interface. La notion de concavité de la portion pénétrable 24 de la paroi 22 de l'ouverture 21 peut s'apprécier par rapport à la direction d'installation D1.

La figure 7 illustre un procédé 53 de fabrication d'une raquette de padel, éventuellement la raquette 1 de padel illustrée en figure 1. Le procédé 53 de fabrication de la raquette de padel comprend une étape de solidarisation 54 du tamis à la tête. A titre d'exemple non limitatif, l'étape de solidarisation 54 peut être réalisée comme détaillée supra. Lorsque le tamis est solidarisé à la tête, la paroi de l'ouverture et la surface d'interface coopèrent au moins mécaniquement l'une avec l'autre pour retenir le tamis dans l'ouverture de la tête.

La solidarisation 54 du tamis à la tête peut comprendre - éventuellement en outre - le clipsage du tamis dans l'ouverture de la tête. Un tel clipsage peut découler d'une force de contact entre la paroi de l'ouverture et la portion pénétratrice qui est moins élevée lorsqu'il s'agit d'un contact dans la portion pénétrable que lorsqu'il s'agit d'un contact en dehors de la portion pénétrable. En option, la solidarisation 54 du tamis à la tête peut également comprendre du soudage et/ou du collage de la surface d'interface à la paroi de l'ouverture.

La tête et/ou le tamis peu(ven)t être réalisé(e)(s) ou autrement fourni(e)(s) selon n'importe quelle(s) technique(s), indépendamment l'un de l'autre. Si pour une quelconque raison l'utilisateur souhaite remplacer la tête en conservant le tamis (ou inversement), il/elle peut désolidariser la tête et le tamis (et enlever les éventuelles traces de soudure et/ou de colle le cas échéant), et solidariser 54 le composant qu'il ou elle souhaite conserver avec le composant de rechange correspondant à celui qu'il ou elle souhaite remplacer. La raquette peut alors être relativement simple à réparer, au moins en ce qui concerne le tamis et/ou la tête. Si le tamis n'est pas déjà perforé avant sa solidarisation 54 à la tête, il peut l'être après solidarisation 54 à la tête.

A titre d'exemple non-limitatif, le tamis peut être réalisé - fabriqué - selon un procédé 55 comprenant une étape d'enveloppement 56 du noyau de mousse dans une matière comprenant une résine - éventuellement une matière composite -, suivie d'une étape de durcissement 57 de ladite matière dans une forme définissant la surface d'interface du tamis. Lorsque le tamis comprend au moins la première surface de frappe, la forme pour l'étape de durcissement 57 définit également la première surface de frappe. Lorsque le tamis comprend en outre la deuxième surface de frappe, la forme pour l'étape de durcissement 57 définit au moins la surface d'interface et aussi les surfaces de frappe. Lorsque la matière de l'enveloppe définit la deuxième surface de frappe ainsi que la première surface de frappe, elle forme la surface externe du tamis, nonobstant d'éventuelles perforations du tamis.

A titre d'exemple non-limitatif, la tête peut être réalisée en matière pleine, éventuellement de composite. La construction en matière pleine peut rendre la tête plus résistante à des forces liées à la solidarisation 54 du tamis, et/ou plus résistante à des forces tendant à désolidariser la tête du tamis, que si la tête était creuse.

A titre d'exemple non-limitatif, la tête peut être réalisée selon un procédé de fabrication 58 comprenant une étape de fabrication de la tête en matière pleine. A titre d'exemple non-limitatif, il s'agit d'une matière composite. Les fibres du composite peuvent être orientées - éventuellement tissées - ou non-orientées - éventuellement des fibres feutrées ou autrement non tissées. A titre d'exemple non-limitatif, le composite peut comprendre des fibres naturelles et/ou synthétiques, éventuellement telles que des fibres de verre, de carbone, de lin, de chanvre, de kevlar et/ou d'aramide. En complément ou alternative, il s'agit en option d'une fabrication de la tête en composite forgé.

A titre d'exemple non-limitatif, un procédé de fabrication en composite forgé peut comprendre le remplissage d'une cavité d'un moule, définissant un composant (par exemple la tête), par un mélange de fibres - éventuellement des fibres non orientées - et de résine, suivi par la compression du mélange dans le moule, suivi par le démoulage du composant à la suite du durcissement de la résine.

Le composite pour fabriquer la tête peut être un composite à fibres recyclées.

A titre d'exemple non-limitatif, le procédé de fabrication 58 de la tête peut comprendre l'injection d'un mélange de résine et de fibres dans un moule définissant la forme globale de la tête, avec ou sans le cœur de la raquette, voire le cadre entier, suivi par le durcissement du mélange contenu dans le moule pour obtenir un objet en composite comprenant la tête de la raquette, éventuellement le cœur aussi, voire le cadre entier.

Retournant maintenant à la figure 5A, à titre d'exemple non-limitatif, la portion pénétratrice 23 peut être saillante par rapport au chant 17 du tamis. Dans ce cas, la surface d'interface 16 peut être considérée comme une base, dont au moins une partie n'a pas vocation à pénétrer dans la portion pénétrable de la paroi de l'ouverture de la tête, supportant la portion pénétratrice 23. Par exemple, le tamis 3 peut présenter, dans une direction donnée, une dimension plus importante pour la surface d'interface 16 que pour la portion pénétratrice 23.

Dans l'exemple illustré sur la figure 5A, la portion pénétratrice 23 présente une largeur L1, appréciée selon la direction d'installation D1, inférieure à une largeur L2 de la surface d'interface 16. En complément ou alternative, la portion pénétratrice 23 peut n'être présente que sur une partie du pourtour du tamis 3, tel le cas d'un ergot ou d'une languette s'étendant sur seulement une partie du pourtour du tamis 3. A titre d'information, le pourtour du tamis est désigné par la référence 59 sur la figure 2.

La figure 5B illustre une vue partielle de la surface coupée visible sur la figure 5A. Outre son sommet 25, chaque portion pénétratrice 23 comprend un premier flanc 61 s'étendant depuis le sommet 25 vers la première surface de frappe 11 et un deuxième flanc 62 s'étendant depuis le sommet 25 vers la deuxième surface de frappe 12.

En dehors de la (des) portion(s) pénétratrice(s) 23, la surface d'interface 16 peut être relativement plane dans le sens de la direction d'installation D1, voire sensiblement parallèle à la direction d'installation D1. Dans les figures 5A et 5B, la surface d'interface 16 comprend une portion plane 71 dans le sens de la direction d'installation D1, parallèle à la direction d'installation D1, reliant le premier flanc 61 à une jonction 81 entre la surface d'interface 16 et la première surface de frappe 11. Une telle portion plane 71 de la surface d'interface 16 peut permettre de réduire les forces de contact entre le tamis 3 et la tête en dehors de la zone de contact entre la portion pénétratrice 23 et la tête. En option, comme vu sur les figures 5A et 5B une portion similaire - portion plane 72 - de la portion d'interface 16 peut être prévue pour relier le deuxième flanc 62 de la portion pénétratrice 23 une la jonction 82 entre la surface d'interface 16 et la deuxième surface de frappe 12.

Comme dans l'exemple illustré sur la figure 5A, la portion pénétratrice 23 peut être en forme de collerette entourant complètement le chant 17 du tamis 3. Le tamis 3 peut coopérer sur tout son pourtour 19 avec la tête 2 lorsque la portion pénétratrice 23 entoure complètement le chant 17 du tamis 3. Dans la figure 5A, la largeur L2 de la surface d'interface 16 est supérieure à la largeur L1 de la collerette.

Le tamis 3 peut présenter un arrondi au bord entre la surface d'interface 16 et au moins une surface de frappe 11, 12, par exemple pour faciliter l'insertion du tamis 3 dans l'ouverture de la tête. Il s'agit d'un arrondi sur la jonction 81 entre la surface d'interface 16 et la première surface de frappe 11 et/ou d'un arrondi sur la jonction 82 entre la surface d'interface 16 et la deuxième surface de frappe 21.

L'enveloppe 15 du tamis 3 peut être d'une épaisseur sensiblement uniforme, hormis éventuellement la portion pénétratrice 23, qui elle peut - à titre d'exemple non-limitatif - être réalisée par un épaississement local de la surface interface 16. La notion d'épaisseur de l'enveloppe 15 peut s'apprécier dans une direction localement normale à une surface du noyau 13 de mousse en contact avec l'enveloppe 15.

Le noyau de mousse 13 pour une enveloppe 15 donnée peut être composé d'un ou plusieurs corps de mousse. Lorsque le tamis 3 comprend plusieurs corps de mousse au sein d'une enveloppe 15 donnée, ils présentent collectivement une première face 91 disposée vers la première surface de frappe 11 ainsi qu'une deuxième face 92 disposée vers la deuxième surface de frappe 12 par rapport à la première face 91 du noyau 13.

A titre d'exemple non-limitatif, la mousse d'un corps de mousse donné peut comprendre au moins l'un des matériaux indiqués supra pour le noyau 13 de mousse. Deux corps de mousse d'un noyau 13 de mousse donné peuvent comprendre des matériaux différents l'un de l'autre.

A titre d'exemple non-limitatif, l'enveloppe 15 peut comprendre une première couche 101 de matière composite disposée sur la première face 91 du noyau 13 de mousse. La première couche 101 de matière composite peut définir au moins une partie de la première surface de frappe 11 du tamis 3, et au moins une partie de la surface d'interface 16.

L'enveloppe 15 comprend une deuxième couche 102 de matière composite disposée sur la deuxième face 92 du noyau 13 de mousse. La deuxième couche 102 de matière composite peut éventuellement définir au moins une partie de la deuxième surface de frappe 12 du tamis 3, comme illustré sur la figure 5A. Chaque surface de frappe 11, 12 du tamis 3 peut être définie au moins en partie par sa propre couche 101, 102 de composite d'une enveloppe 15 donnée. Toutefois, il est également envisagé qu'un tamis 3 soit composé de plusieurs enveloppes aptes à être solidarisées concurremment à la même tête - dans ce cas la deuxième couche 102 de composite de l'une des enveloppes peut être disposée vers la deuxième couche 102 de composite d'une autre des enveloppes qui elle peut assurer la deuxième surface de frappe 12 avec sa première couche 101 de composite.

La première couche 101 de composite et la deuxième couche 102 de composite se rejoignent au niveau de la surface d'interface 16 de l'enveloppe 15. La deuxième couche 102 de composite peut définir au moins une partie de la surface d'interface 16.

La portion pénétratrice 23 visible sur les figures 5A et 5B peut, à titre non-limitatif être obtenue selon un procédé de réalisation comprenant les étapes suivantes :
a. Disposer une face interne 103 de la première couche 101 de composite sur la première face 91 du noyau 13 de mousse, un bord de la première couche 101 de composite dépassant un bord de la première face 91 du noyau 13, une première partie 111 de la face interne 103 de la première couche 101 de composite étant en contact avec la première face 91 du noyau 13 ;
b. Disposer une face interne 104 de la deuxième couche 102 de composite sur la deuxième face 92 du noyau 13 de mousse, un bord de la deuxième couche 102 de composite dépassant un bord de la deuxième face 92 du noyau 13, une première partie 121 de la face interne 104 de la deuxième couche 102 de composite étant en contact avec la deuxième face 92 du noyau 13 ;
c. Rejoindre une portion de la première couche 101, située entre le bord de la première couche 101 et le bord de la première face 91 du noyau 13, à une portion de la deuxième couche 102, située entre le bord de la deuxième couche 102 et le bord de la deuxième face 92 du noyau 13, de manière qu'une deuxième partie 112 de la face interne 103 de la première couche 101, qui n'est pas en contact avec la première face 91 du noyau 13, vient contacter une deuxième partie 122 de la face interne 104 de la deuxième couche 102, qui n'est pas en contact avec la deuxième face 92 du noyau 13 ;
d. Durcir la première couche 101 et la deuxième couche 102 rejointe à celle-ci.

En option, les couches 101, 102 de matériau composite peuvent être coupées dans leur zone de contact pour définir la hauteur de la collerette (mesurée comme l'épaisseur de l'enveloppe 15).

Retournant maintenant à la figure 6A, la (les) portion(s) pénétrable(s) 24 est (sont) disposée(s) sur la paroi 22 de l'ouverture 21 à une (des) position(s) venant vis-à-vis d'au moins une portion pénétratrice de la surface d'interface lorsque le tamis est installé dans la tête 2. Lorsque la portion pénétratrice pénètre la portion pénétrable 24, un ensemble de forces de contact entre la portion pénétratrice et la portion pénétrable 24 comprend au moins un composant parallèle à la direction d'installation D1. Lorsque le tamis est installé dans la tête 2, sa portion pénétratrice - ou, en cas de plusieurs, toutes ses portions pénétratrices - pénètre(nt) la (des) portion(s) pénétrable(s) 24 de la tête 2.

La figure 6B illustre une vue partielle de la surface coupée visible sur la figure 6A. La portion pénétrable 24 comprend au moins un premier flanc 131, correspondant au premier flanc de la portion pénétratrice du tamis, et un deuxième flanc 132, correspondant au deuxième flanc de la portion pénétratrice du tamis. En option, le premier flanc 131 et le deuxième flanc 132 de la portion pénétrable 24 se rejoignent. A titre d'exemple non-limitatif, la portion pénétrable 24 comprend un fond 133 reliant son premier flanc 131 à son deuxième flanc 132.

Comme illustré sur la figure 6A, la portion pénétrable 24 peut, à titre d'exemple non limitatif, être en forme de rainure entourant partiellement l'ouverture 21 ou bien une gorge entourant entièrement l'ouverture 21. Lorsque la portion pénétrable 24 entoure complètement l'ouverture 21, la portion pénétrable 24 peut recevoir au moins partiellement une ou plusieurs portions pénétratrices de la surface d'interface disposée(s) à n'importe quelle(s) position(s) sur le pourtour du tamis - par exemple au moins son / leurs sommet(s). En option, la forme de portion pénétrable 24 peut épouser la forme de la portion pénétratrice, les formes de la portion pénétrable 24 et de la portion pénétratrice formes étant appréciées perpendiculairement à la direction d'installation D1.

Dans l'exemple illustré sur la figure 6B, la paroi 22 de l'ouverture 21 de la tête 2 comprend une première surface 141 sensiblement plane dans le sens de la direction d'installation D1, voire parallèle à la direction d'installation D1, située entre la portion pénétrable 24 et la première surface 31 de la tête 2, et/ou une deuxième surface 142 sensiblement plane dans le sens de la direction d'installation D1, voire parallèle à la direction d'installation D1, située entre la portion pénétrable 24 et la deuxième surface 32 de la tête 2. Une telle surface 141, 142 donnée de la paroi 22 de l'ouverture 21 peut coopérer avec une portion sensiblement plane de la surface d'interface du tamis pour maintenir la première surface de frappe sensiblement parallèle à la première surface 31 de la tête 2 lorsque le tamis est introduit dans la tête 2 en se déplaçant selon la direction d'installation D1.

Sur la figure 6B, la première surface plane 141 de la paroi 22 s'étend du premier flanc 131 de la portion pénétrable 24 vers la première surface 31 de la tête 2, et la deuxième surface plane 142 de la paroi 22 s'étend du deuxième flanc 132 de la portion pénétrable 24 vers la deuxième surface 32 de la tête 2.

La figure 8A illustre une vue de coupe partielle selon V-V de la figure 2 d'un tamis 4 pour une raquette de padel, par exemple la raquette 1 illustrée sur la figure 1. Le tamis 4 de la figure 8A diffère du tamis 3 de la figure 5A en ce qui concerne sa surface d'interface 6, qui diffère de la surface d'interface 16 visible sur les figures 5A et 5B de la manière suivante.

Le premier flanc 61 de la portion pénétratrice 23 du tamis 4 s'étend jusqu'à la jonction 81 entre la surface d'interface 6 et la première surface de frappe 11, et le deuxième flanc 62 de la portion pénétratrice 23 s'étend jusqu'à la jonction 82 entre la surface d'interface 16 et la deuxième surface de frappe 12. La surface d'interface 6 de la figure 8A comprend une portion pénétratrice 23 dont la largeur L1 est sensiblement équivalente à la largeur L2 de la surface d'interface 6 elle-même.

Lorsqu'une telle portion pénétratrice 23 n'entoure pas complètement le chant 17 du tamis 4, la surface d'interface 6 peut présenter des portions planes dans le sens de la direction d'installation D1. En revanche, lorsqu'une telle portion pénétratrice 23 entoure le complètement le chant 17 du tamis 4, comme illustré sur la figure 8A, elle forme alors une collerette aussi large que la surface d'interface 6, privant la surface d'interface 6 d'une portion plane dans le sens de la direction d'installation D1.

La figure 8B illustre une vue partielle de la surface coupée visible sur la figure 8A. Vue perpendiculairement à la direction d'installation, le premier flanc 61 de la portion pénétratrice 23 peut comprendre une partie droite et/ou une partie courbe, éventuellement convexe. Il en va de même pour le deuxième flanc 62 de la portion pénétratrice 23, indépendamment du premier flanc 61 de la portion pénétratrice 23.

Une portion pénétratrice 23 ayant un sommet 25 donné peut être plus résistante aux forces de contact avec la tête lorsque l'un au moins de ses flancs 61, 62 est relativement long que lorsque ses flancs 61, 62 sont relativement courts.

En option, la première couche 101 de composite et la deuxième couche 102 de composite peuvent se recouvrir pour définir au moins une partie de la surface d'interface 6. La matière de l'enveloppe 15 peut être plus épaisse dans la zone de recouvrement 143 qu'en dehors de la zone de recouvrement 143.

En option, la zone de recouvrement 143 peut représenter moins que la totalité de la surface d'interface 6. La surface d'interface 6 peut présenter une épaisseur plus importante dans la zone de recouvrement 143 de la première couche 101 et de la deuxième couche 102 de l'enveloppe qu'ailleurs sur la surface d'interface 6.

Par exemple, la portion pénétratrice 23 peut être située dans la zone de recouvrement de la première couche 101 et la deuxième couche 102. Lorsque la zone de recouvrement 143 est relativement large, dans le sens de la direction d'installation D1, elle peut donner lieu à une portion pénétratrice 23 relativement large, comme illustrée sur la figure 8B ; lorsque la zone de recouvrement 143 est relativement fine, elle peut donner lieu à une portion pénétratrice 23 relativement fine, comme illustrée sur la figure 5A.

A titre d'exemple non-limitatif, la collerette visible sur les figures 8A et 8B peut être obtenue selon un procédé de réalisation (désigné par la référence 60 sur la figure 7) du tamis 4 comprenant les étapes suivantes :
a. Disposer la première couche 101 de composite sur la première face 91 du noyau 13 de mousse et la deuxième couche 102 de composite sur la deuxième face 92 du noyau de mousse de la même manière qu'expliquée pour le procédé 55 de réalisation de la collerette visible sur la figure 5A ;
b. S'étendre une portion 151 de la première couche 101, entre le bord de la première couche 101 et le bord de la première face 91 du noyau 13, vers la deuxième couche 102 de manière à contacter un chant 73 du noyau 13 de mousse par la face interne 103 de la première couche 101 ;
c. Recouvrir cette portion 151 de la première couche 101 par une portion 152 de la deuxième couche 102, située sur sa face interne 104 entre le bord de la deuxième couche 102 et le bord de la deuxième face 92 du noyau 13, vers la première couche 101 de manière à venir en contact avec une face externe de la portion 151 de la première couche 101 en contact avec le chant 73 du noyau 13 de mousse ;
d. Durcir la première couche 101 et la deuxième couche 102 recouvrant celle-ci.

En option, de la matière composite peut être enlevée dans une ou plusieurs portions de la zone de recouvrement 143 pour définir au moins l'un des flancs 61, 62 de d'au moins une portion pénétratrice 23 du tamis 4.

En option, un tel procédé peut être utilisé pour obtenir le tamis 3 visible sur les figures 5A et 5B.

Dans les figures 8A et 8B, l'épaisseur de l'enveloppe 15 augmente en passant de la jonction 81 entre première la surface de frappe 11 et la surface d'interface 6 vers le sommet 25 de la portion pénétratrice 23, et diminue en passant du sommet 25 vers la jonction 81 entre la surface d'interface 6 et la deuxième surface de frappe 12.

En option, le tamis 4 visible sur la figure 8A est apte à coopérer avec la tête 2 visible sur la figure 6A - dans ce cas, le sommet 25 de la portion pénétratrice 23 est située entre les flancs 131, 132 de la portion pénétrable 24, même si la zone de contact avec la tête 2 de la figure 6A peut être inférieure lorsqu'elle coopère avec le tamis 4 de la figure 8A qu'avec le tamis 3 de la figure 5A.

La figure 9 illustre une vue de coupe selon VI-VI de la figure 3 d'un cadre 18 pour une raquette de padel, dont la tête 5 est apte à coopérer avec le tamis 4 visible sur la figure 8A. La tête 5 de la figure 9 diffère de la tête 2 de la figure 6A par la paroi 7 de son ouverture 21. La paroi 7 de la figure 9 diffère de la paroi 22 de la figure 6A de la manière suivante.

Le premier flanc 131 de la portion pénétrable 24 visible sur la figure 9 s'étend jusqu'à la jonction 81 entre la paroi 7 de l'ouverture 21 et la première surface 31 de la tête 5 - la paroi 7 de l'ouverture 21 ne comprend donc pas de première surface plane ou parallèle à la direction d'installation D1 reliant la portion pénétrable 24 à la première surface 31 de la tête 5. Il peut en aller de même pour le deuxième flanc 132 de la portion pénétrable 24 et la deuxième surface plane de la paroi 7 de l'ouverture 21, indépendamment du premier flanc 131 de la portion pénétrable et de la première surface plane de la paroi 22 de l'ouverture 21.

Retournant à la figure 4, lorsqu'un tamis 3, 4 donné présente une portion pénétratrice 23 à un ou plusieurs flancs 61, 62 relativement longs, une zone de contact entre ce tamis 3, 4 et une tête 2, 5 peut être plus importante lorsque la portion pénétrable 24 de la tête 2, 5 a un ou plusieurs flancs 131, 132 relativement longs que relativement courts.

La figure 10 illustre une vue partielle de la surface coupée visible sur la figure 9. Le premier flanc 131 de de la portion pénétrable 24 peut comprendre une partie droite et/ou une partie courbe, éventuellement concave, telle que vue perpendiculairement à la direction d'installation D1. Il peut en aller de même pour le deuxième flanc 132 de la portion pénétrable 24, indépendamment du premier flanc 131 de la portion pénétrable 24. En option, un flanc 131, 132 donné de la portion pénétrable 24 peut épouser un flanc correspondant de la portion pénétratrice.

En option, la tête 5 visible sur la figure 9 peut coopérer avec le tamis 3 visible sur la figure 5A - dans ce cas, le sommet 25 de la portion pénétratrice 23 est située dans entre les flancs 131, 132 de la portion pénétrable 24, même si la zone de contact avec la tête 5 de la figure 9 peut être inférieure lorsqu'elle coopère avec le tamis 3 de la figure 5A qu'avec le tamis 4 de la figure 8A.

Bien que les exemples illustrés représentent une portion pénétratrice, côté tamis, pour coopérer avec une portion pénétrable, côté tête - ce qui peut faciliter la solidarisation du tamis à la tête -, il est également envisagé qu'une tête comporte une portion pénétratrice pour coopérer avec portion pénétrable d'un tamis - ce qui peut rendre la raquette plus résistante à la désolidarisation du tamis de la tête. Dans ce cas, la figure 5B peut illustrer un exemple d'une portion pénétratrice de la tête - il suffit alors de remplacer les références 71 et 72 par 141 et 142 respectivement et d'omettre les références 101, 102, 103, 104, 112, 122. De la même manière, la figure 6B peut illustrer un exemple d'une portion pénétrable du tamis - il suffit alors de remplacer les références 141 et 142 par 71 et 72 respectivement et d'omettre les références 31 et 32.

Par ailleurs, la figure 8B peut illustrer un exemple de la portion pénétratrice de la tête - il suffit alors de remplacer les références 6, 81 et 82 par 7, 51 et 52 respectivement, et d'omettre les références 11, 12, 13, 15, 73, 91, 92, 101, 102, 103, 104, 143, 151 et 152. A titre d'exemple non-limitatif, un tamis apte à coopérer avec une tête ayant une telle portion pénétratrice peut présenter une portion pénétrable telle qu'illustrée sur la figure 10 - il suffit alors de remplacer les références 31, 32, 51 et 52 par 11, 12, 81 et 82 respectivement.

Retournant à la figure 7, le procédé 53 de fabrication de la raquette de padel peut comprendre le procédé 55, 60 de fabrication du tamis. Cette option est illustrée dans la figure 7 par l'utilisation d'une flèche en motif pointillé ( - - - - ) entre le procédé 55, 60 de fabrication du tamis et l'étape 54 de solidarisation du tamis à la tête. Dans ce cas, la solidarisation 54 du tamis à la tête est effectuée après l'étape de durcissement 57 réalisée dans le contexte du procédé 55, 60 de fabrication dudit tamis.

En complément ou alternative, le procédé 53 de fabrication de la raquette de padel peut comprendre le procédé 58 de fabrication de la tête. Cette option est illustrée dans la figure 7 par l'utilisation d'une flèche en motif cadratin-point ( _ . _ . ) entre le procédé 58 de fabrication de la tête et l'étape 54 de solidarisation du tamis à la tête. Dans ce cas, la solidarisation 54 du tamis à la tête est effectuée après le procédé 58 de fabrication de ladite tête.

Dans la figure 7, l'utilisation d'une flèche pour relier une première étape ou un premier procédé à une deuxième étape et/ou à un deuxième procédé n'exclut nullement l'éventuelle chevauchement chronologique au moins partiel de la première étape ou du premier procédé avec la deuxième étape et/ou le deuxième procédé. Par ailleurs, l'utilisation d'une quelconque flèche dans la figure 7 n'exclut nullement l'exécution au moins partielle d'une troisième étape et/ou d'un troisième procédé entre le début de l'un(e) parmi la première étape ou le premier procédé, et la deuxième étape ou le deuxième procédé, et la fin de l'autre parmi la première étape ou le premier procédé et la deuxième étape ou le deuxième procédé.

L'utilisation de fibres recyclées ou upcyclées dans le composite de la raquette - que ce soit dans la tête et/ou dans le tamis - peut permettre de réduire l'impact environnemental de la raquette, ou de son tamis et/ou de sa tête.

Bien que la présente description se réfère à des exemples de réalisation spécifiques, des modifications peuvent être apportées à ces exemples sans sortir de la portée générale de l'invention telle que définie par les revendications. En outre, des caractéristiques individuelles des différents modes de réalisation illustrés ou mentionnés peuvent être combinées dans des modes additionnels de réalisation. Par conséquent, la description et les dessins doivent être considérés dans un sens illustratif plutôt que restrictif.

## Revendications

1. Tamis (3, 4) pour raquette (1) de padel comprenant une première surface de frappe (11), une deuxième surface de frappe (12), et un noyau (13) de mousse intercalé entre la première surface de frappe et la deuxième surface de frappe, **caractérisé en ce que** :
• le tamis comprend une enveloppe (15) de matière comprenant une résine, ladite enveloppe définissant la première surface de frappe, la deuxième surface de frappe, ainsi qu'une surface d'interface (6, 16) reliant lesdites surfaces de frappe entre elles et formant un chant (17) du tamis, et
• le tamis est apte à être solidarisé (54) à une tête (2, 5) de raquette de padel, ladite solidarisation étant réalisée par une coopération de la surface d'interface avec une paroi (7, 22) d'une ouverture (21) dans la tête.

2. Tamis selon la revendication précédente, **caractérisé en ce que** la surface d'interface comprend au moins une portion convexe, apte à coopérer par mariage de formes avec au moins une portion concave de la paroi de l'ouverture de la tête pour limiter une mobilité du tamis par rapport à la tête, un sommet (25) de la portion convexe étant disposé entre la première surface de frappe et la deuxième surface de frappe.

3. Tamis (3, 4) selon la revendication précédente, **caractérisé en ce que** la portion convexe est en forme de collerette entourant le chant du tamis et saillant par rapport au chant du tamis.

4. Tamis selon l'une quelconque des revendications précédentes, **caractérisé en ce que** l'enveloppe comprend une première couche (101) de matière composite, définissant au moins la première surface de frappe, et une deuxième couche (102) de composite, définissant au moins la deuxième surface de frappe.

5. Raquette (1) de padel comprenant une tête (2, 5) et un tamis (3, 4) selon l'une quelconque des revendications précédentes solidarisé à la tête par coopération entre la surface d'interface (6, 16) du tamis et une paroi (7, 22) d'une ouverture (21) de la tête.

6. Raquette selon la revendication précédente, comprenant un creux dans la paroi de l'ouverture, disposé à une position intermédiaire selon un axe longitudinal (33) de l'ouverture, le creux étant apte à recevoir la saillie de la surface d'interface du tamis pour limiter une mobilité de la tête par rapport au tamis.

7. Raquette (1) selon la revendication 5, le creux étant en forme de gorge entourant l'ouverture.

8. Raquette selon l'une quelconque des revendications 5 à 7, dont la tête est réalisée en matière pleine.

9. Procédé (55, 60) de fabrication d'un tamis (3, 4) selon l'une quelconque des revendications 1 à 4, comprenant une étape d'enveloppement (56) d'un noyau (13) de mousse dans une matière comprenant une résine, suivie d'une étape de durcissement (57) de la matière composite dans une forme définissant les surfaces de frappe (11, 12) et la surface d'interface (6, 16) du tamis.

10. Procédé (53) de fabrication d'une raquette (1) selon l'une quelconque des revendications 5 à 8, comprenant une étape de clipsage du tamis (3, 4) dans l'ouverture (21) de la tête (2, 5).
